# EUROPÄISCHE PATENTSCHRIFT

(11) **EP 1 179 112 B1**
(45) Veröffentlichungstag und Bekanntmachung des Hinweises auf die Patenterteilung: **02.02.2005**
(21) Anmeldenummer: 00936751.7
(22) Anmeldetag: 17.05.2000
(51) Int. Cl.: E06B 3/263, F16L 59/065, E04B 2/96

(54) **PROFILANORDNUNG ZUR UNTERBRECHUNG EINER WÄRMELEITBRÜCKE ZWISCHEN EINER INNENSEITE UND EINER AUSSENSEITE**
PROFILE CONFIGURATION FOR INTERRUPTING A HEAT CONDUCTING BRIDGE BETWEEN AN INNER SIDE AND AN OUTER SIDE
AGENCEMENT DE PROFILES POUR L'INTERRUPTION D'UN PONT THERMOCONDUCTEUR ENTRE UN COTE INTERIEUR ET UN COTE EXTERIEUR

(30) Priorität: 21.05.1999 DE 19923560; 04.10.1999 DE 19947601
(43) Veröffentlichungstag der Anmeldung: 13.02.2002
(73) Patentinhaber: Woschko, Gabriele, 74182 Sülzbach (DE); Woschko, Gudrun, 74245 Löwenstein (DE)
(72) Erfinder: WOSCHKO, Manfred, D-74245 Löwenstein (DE); WOSCHKO, Donat, D-74182 Obersulm (DE)
(74) Vertreter: Melzer, Wolfgang, Dipl.-Ing.
(86) Internationale Anmeldenummer: PCT/EP2000/004477
(87) Internationale Veröffentlichungsnummer: WO 2000/071849

(56) Entgegenhaltungen:
- EP-A- 0 106 103
- EP-A- 0 355 294
- EP-A- 0 556 600
- EP-A- 0 566 070
- EP-A- 0 619 452
- EP-A- 0 658 717
- DE-A- 3 034 468
- DE-A- 3 634 325
- DE-A- 19 519 984
- DE-C- 19 537 459
- US-A- 4 529 638
- US-A- 4 636 415
- US-A- 4 668 551

## Beschreibung

Die Erfindung betrifft eine Profilanordnung zur Unterbrechung einer W_{ä}rmeleitbrücke zwischen einer Außen- und einer Innenseite, wobei die Unterbrechung durch ein eine Einlage aufweisendes Bauteil gebildet ist, wobei die Einlage eine evakuierte Einlage ist und aus evakuierten vakuumdicht abgeschlossenen vorgeformten oder formbaren Foliensäcken mit einer nicht ausgasenden Füllung aus Teilen, die aneinander liegen und Zwischenräume belassen, besteht.

Bei vielen Anwendungen am Bau oder an Gebäuden ist es erforderlich, zwischen der Außenseite des Gebäudes und der Innenseite des Gebäudes eine Wärmebrücke bzw. Kältebrücke zu vermeiden. Dies gilt insbesondere dann, wenn Metallteile verwendet werden. Typische Anwendungen von Metallteilen sind beispielsweise Türen, Tore und Fenster, aber auch Fassadenanordnungen mit vorgehängter Fassade in Glas oder anderer Paneelform.

Andere Anwendungen insbesondere, aber nicht ausschließlich am Bau betreffen die Verlegung von Leitungen sowie Räume und Behälter, bei denen das darin fließende oder ruhende Medium deutlich wärmer oder deutlich kälter als die Umgebung ist.

Herkömmlich wird bei derartigen Anwendungen zwischen der Innenseite und der Außenseite die Wärme- bzw. Kältebrücke durch ein Kunststoffprofil unterbrochen, das mittels eines Schaumstoffs ausgeschäumt ist. Der Schaumstoff erreicht dabei auch eine geeignete Abstützung. Eine weitere Möglichkeit ist es beispielsweise Rahmen und Flügel eines Fensters oder einer Türe vollständig aus Kunststoffmaterial herzustellen. Auch hier sind Ausschäumungen nicht unüblich. Bei Leitungen und Behältern ist es üblich, eine Schaumstoffisolierung vorzusehen. Bei Fassadenanordnungen ist es bisher bekannt, innenliegende und außenliegende Profilteile, wobei die innenliegenden Profilteile mit der Gehäusewand oder anderen tragenden Elementen des Gebäudes verbunden sind, durch Verbindungselemente miteinander zu verbinden, in deren Verlauf eine, üblicherweise durch ein Kunststoffelement gebildete, Unterbrechung vorgesehen ist. Schließlich ist es auch nicht unüblich Holzteile zu verwenden.

Die herkömmlichen Lösungen des Unterbrechungsproblems enthalten meist Materialien, die umweltbelastend sind oder in solcher Weise hergestellt werden müssen. Bei Entsorgung sind erhebliche Aufwendungen erforderlich, die kostenintensiv sind. Häufig ist auch eine umweltbelastende Entsorgung notwendig. Insbesondere bei ausgeschäumten Kunststoffprofilen liegt ein weiteres Problem darin, daß die Recyclingfähigkeit nicht mehr gegeben ist, da Produkte unterschiedlichen Kunststofftyps verwendet sind.

Es auch schon bekannt, statt umweltschädigender Produkte ein Hohlprofil als Bauteil zur Unterbrechung einer Wärmeleitbrücke mit einem Gas zu füllen, das eine gegenüber Luft verringerte Wärmeleitfähigkeit aufweist (DE-A-195 37 459) oder zu evakuieren (EP-A-0 556 600). Ferner ist es bekannt, unter Nutzung des grundsätzlichen Gedankens durch Evakuieren die Wärme- bzw. Kältebrücke zu unterbrechen, ein Bauteil zu verwenden, das eine Einlage aufweist. Gemäß DE-A-195 19 984 besteht eine solchen Einlage aus einer Kunststoffhülle, in deren Inneren sich Hohlkugeln befinden, die evakuiert sind. Aus der DE-A-A1-36 34 325 ist eine solche Anordnung bekannt, bei der die Einlage aus evakuierten, vakuumdicht abgeschlossenen vorgeformten oder formbaren Foliensäcken besteht, die eine nicht ausgasende Füllung aus Teilen aufweist, die aneinander liegen und Zwischenräume belassen. Bei dieser Füllung kann es sich um pulverförmiges Kieselgur handeln. Von einer solchen Profilanordnung wird im Oberbegriff des Anspruches 1 ausgegangen. Ähnliche Einlagen sind auch bekannt aus EP 0 619 452 A1, US 4,529,638, US 4,636,415, US 4,668,551, EP-A2-0 355 294, EP-A1-0 106 103. Alle diese Einlagen sind entweder beutel- oder quaderförmig in ihrer äußeren Gestaltung ausgebildet.

Derartige Einlagen in Bauteile haben nun ein Temperaturgefällt zwischen Innenseite und Außenseite zur Folge, wodurch in atmosphärischer Luft enthaltene Feuchtigkeit auskondensieren kann. Dieses Kondenswasser bleibt auf den Einlagen, wodurch zum einen Korrosionsprobleme auftreten und zum anderen die Effektivität der Unterbrechung der Wärme- bzw. Kälteleitbrücke beeinträchtigt werden kann.

Es ist daher Aufgabe der Erfindung, eine Profilanordnung der gattungsgemäßen Art so weiterzubilden, dass die mit dem Auftreten von Kondenswasser verbundenen Probleme überwunden werden können.

Die Aufgabe wird durch die Merkmale des Anspruches 1 gelöst.

Die Erfindung wird durch die Merkmale der abhängigen Ansprüche weitergebildet.

Die Erfindung geht von dem Gedanken aus, dass die zweckmäßigste Überwindung des Problems darin besteht, etwa entstandenes Kondenswasser abzuleiten, was durch die erfindungsgemäß keilförmige Ausbildung bewirkt wird.

Die Erfindung wird anhand von in der Zeichnung dargestellten Ausführungsbeispiele sowie Ausführungsformen, bei denen die erfindungsgemäße Ausbildung ebenfalls durchführbar ist, näher erläutert. Anwendungen an sich stellen nicht Ausführungsbeispiele gemäß der Erfindung dar. Es zeigen
- Fig. 1: im Schnitt eine Anwendung auf einen Fensterrahmen und einen Fensterflügel einer Isolierverglasung,
- Fig. 2: im Schnitt eine Anwendung auf einen Fensterrahmen und einen Fensterflügel, bei dem das Rahmenprofil des Fensterrahmens einteilig aus Kunststoff gefertigt ist,
- Fig. 3: eine Anwendung bei einer Fassadenkonstruktion mit durch Isolierverglasungungen gebildeten Paneelen,
- Fig. 4: eine andere Anwendung in Anlehnung an Fig. 1 und 2,
- Fig. 5: eine andere Anwendung in Anlehnung an Fig. 3,
- Fig. 6: im Schnitt und in Anlehnung an Fig. 1, 2 und 4 ein Ausführungsbeispiel gemäß der Erfindung,
- Fig. 7: eine andere Ausführungsform des Ausführungsbeispiels nach Fig. 6,
- Fig. 8: eine andere Ausführungsform des Ausführungsbeispiels bei einer Festverglasung,
- Fig. 9: eine andere Ausführungsform des Ausführungsbeispiels nach Fig. 8,
- Fig. 10: eine andere Ausführungsform des Ausführungsbeispiels bei einer Stulpflügelanordnung,
- Fig. 11: eine andere Ausführungsform des Ausführungsbeispiels bei einer Mehrflügelanordnung,
- Fig. 12: eine andere Ausführungsform des Ausführungsbeispiels auf eine Eingangstüre,
- Fig. 13: eine andere Ausführungsform des Ausführungsbeispiels nach Fig. 12,
- Fig. 14: eine Anwendung auf ein Garagentor,
- Fig. 15: eine Anwendung auf einen Rollladenkasten,
- Fig. 16: eine Anwendung auf eine Rollladenführung,
- Fig. 17: eine Anwendung auf ein Rollladenelement eines Rollladenbehanges,
- Fig. 18: eine weitere Anwendung auf ein Sandwichelement für Industriebau,
- Fig. 19: eine Anwendung auf einen Mauerstein,
- Fig. 20: eine andere Anwendung in Anlehnung an Fig. 19,
- Fig. 21: eine Anwendung auf Dachziegel,
- Fig. 22: eine andere Anwendung beim Dachausbau,
- Fig. 23: eine allgemeine Anwendung der Erfindung.

Bei den Figuren der Zeichnungen sind bei den verschiedenen Ausführungsbeispielen und Anwendungen insoweit gleiche Bezugszeichen verwendet, als jeweils gleiche Teile bezeichnet, bzw. gleiche Wirkung erreicht sind. Diese sind auch nur einmal näher erläutert. Ausführungsbeispiele der Erfindung sind in den Fig. 6 bis 13 dargestellt. Diese sind bei Anwendungen gemäß den anderen Figuren verwendbar, ohne dass diese im Einzelnen dargestellt ist.

Figur 1 zeigt die Anwendung einer evakuierten Einlage bei einem Fensterrahmen 1 und einem Fensterflügel 2. Das Rahmenprofil des Fensterrahmens 1 ist mehrteilig ausgebildet und ist wie üblich zur Befestigung in der Fensterlaibung vorgesehen. Das Rahmenprofil besteht dabei aus einem innenseitigen Metall- insbesondere Aluminiumprofil 3, einem außenseitigen Metall- insbesondere Aluminiumprofil 4, sowie einem diese verbindenden und in Randabschnitte eingerollten Kunststoffprofil 5. Der Innenraum des Kunststoffprofils enthält eine Einlage 6 bestehend aus einer sackartigen Folie 7, die vakuumdicht ist und einer Füllung 8, die aus nichtausgasenden Elementen wie z.B. Kieselsäureteilen besteht, die aneinander anliegen können und dabei erhebliche Zwischenräume aufweisen. Die Zwischenräume sind evakuiert, so daß sich die Folie 7 an die Füllung 8 anschmiegt. Die Einlage 6 ist wie erwähnt in den Hohlraum des Kunststoffprofils 5 eingesetzt, beispielsweise von einem Ende her eingeschoben. Hierdurch wird eine erhebliche Wärmebrückenunterbrechung erzielt, wobei die aneinander anliegenden Elemente - der Füllung 8 eine Versteifung des quasi mittelbar evakuierten Hohlraums derart bilden, daß die Wände des Hohlraums also die Wände des Kunststoffprofils 5 sich nicht in Richtung zu dem evakuierten Innenraum verformen. Der Fensterflügel 2 ist insoweit sehr ähnlich aufgebaut. Zwischen einem außenseitigen aus Metall, insbesondere aus Aluminium bestehenden Profil 9 und einem innenseitigen ebenfalls aus Metall, vorzugsweise aus Aluminium bestehenden Profil 10, ist zum einen als Isolierverglasung 11 hier eine Dreischeiben-Isolierverglasung eingesetzt, die randseitig durch wie oben evakuierte, mit Kieselsäure gefüllte Beutel oder Schaumstoffpolster 12 und 13 gestützt ist. Ferner ist zwischen den beiden Profilen 9 und 10 ebenfalls ein Kunststoffprofil 14 vorgesehen, das in gleicher Weise wie beim Fensterrahmen in seinem Hohlraum eine Einlage 6' aufweist, die aus einem Foliensack 7' und einer Füllung 8' besteht.

Das so gebildete Fenster muß nicht vertikal angeordnet sein sondern kann auch schräg oder horizontal angeordnet sein, wie ein Dachfenster.

Figur 2 zeigt eine Modifikation der Anwendung von Figur 1 dahingehend, daß das Rahmenprofil des Fensterrahmens 1 einteilig aus einem Kunststoffmaterial gefertigt ist. Somit wird deutlich, daß sich die Erfindung auch auf reine Kunststoff-Fensterrahmen anwenden läßt..

Figur 3 zeigt die grundsätzliche Anwendung bei einer Fassadenkonstruktion. Diese besteht aus einem gebäudeseitig beispielsweise an einem Pfeiler oder dergleichen befestigten innenseitigen Profil 27, aus hier durch Isolierverglasungen 28 gebildeten Paneelen und einem außenseitigen Profil 29, das randseitig an der Außenseite der Isolierverglasungen 28 zu Anlage kommt und diese gegen das innenseitige Profil 27 drückt mittels eines Verbindungselements 30, das aus einem außenseitigen Bolzen 31, einem säulenförmigen Kunststoffelement 32 und einer Schraube 33 besteht, mittels der das Säulenelement 32 am innenseitigen Profil 27 festgelegt ist. Dabei ist der außenseitige Bolzen 31, das äußere Profil 29 durchsetzend, in die Säule 32 eingeschraubt und ermöglicht so die feste Verbindung. Die Unterbrechung der Wärmebrücke erfolgt dabei zumindest zusätzlich durch Einlagen 34 und 35, die ähnlich den Einlagen 6 und 6' ausgebildet sind. Die Einlage 35 kann in der Zeichenebene zweiteilig oder auch mehrteilig ausgebildet sein. Die sackartig ausgebildeten Einlagen können dabei von oben oder von unten aneinandergereiht mehrteilig aneinander anliegend ausgebildet sein. Die Vorteile sind bereits ausführlich erläutert worden.

Figur 4 zeigt eine Anwendung in Anlehnung an Fig. 1 und 2, die im wesentlichen der gemäß Figur 3 entspricht, wobei einerseits evakuierte Einlagen 23a und 23b vorgesehen sind, sowie andererseits evakuierte abgesschlossene Hohlräume in kunststoffprofilen 15 und 16.

Figur 5 zeigt eine Anwendung in Anlehnung an Fig 3. Allerdings ist die Unterbrechung der Wärmebrücke im Bereich der Befestigung 30' in anderer Weise ausgebildet. Ein äußeres Kunststoffstück 36 und ein inneres Kunststoffstück 37, das mit dem inneren Profil 27 verbunden (beispielsweise in dieses eingeschraubt) ist, sind über eine Metallverbindung verbunden, gegebenenfalls auch über eine Kunststoffverbindung 38 nach Art einer Schraubverbindung. Das äußere Profil 29 ist mit dem äußeren Kunststoffstück 36 durch einen Bolzen 31' verbunden. Es sei erwähnt, daß das innere Kunststoffstück 37 in das Profil 27 direkt eingeschraubt sein kann oder auch dort mittels der Verbindung 38 verspreizt sein kann. Die innenseitige und die außenseitige Einlage entsprechen der grundsätzlichen Idee, sind jedoch lediglich anders geformt und daher mit 34' bzw. 35', 35" bezeichnet.

Figur 6 zeigt ein Ausführungsbeispiel gemäß der Erfindung in Anlehnung an die Anwendungen gemäß Fig. 1,2 und/oder 3 Zum einen ist das Kunststoffprofil 5 so ausgebildet, daß mehrere Räume gebildet sinc zur jeweiligen Aufnahme einer Einlage 43 bzw. 44. Ferner sind die zueinander weisenden Flächen 45 bzw. 46 der Kunststoffprofile 5 bzw. 14 so ausgebildet, daß auch bei einer Schwenkbewegung des Fensterflügels 2 gegenüber dem Fensterrahmen 1 ein geringer Abstand erreicht werden kann. Dies wird durch einen gegenüber den übrigen Flächen von Fensterflügel 2 und Fensterrahmen 1 schrägen Verlauf erreicht, wobei zweckmäßig noch eine Stufe 46 vorgesehen ist. Darüberhinaus ist die Einbettung der Isolierverglasung 11 bei diesem Ausführungsbeispiel durch drei ebenfalls erfindungsgemäß ausgebildete Einlagen 48, 49 und 50 gebildet, wobei hier die Einlage 50 gemäß der Erfindung keilförmig ausgebildet ist, so daß etwa entstehendes Kondenswasser ablaufen kann.

Die Weiterbildung gemäß Fig. 7 gegenüber dem Ausführungsbeispiel gemäß Fig. 6 zeigt, daß auch das Kunststoffprofil 14 so ausgebildet sein kann, daß mehrere Räume zur jeweiligen Aufnahme von Einlagen 51 bzw. 52 vorgesehen sind. Im übrigen gleicht das Ausführungsbeispiel gemäß Fig. 7, soweit die vorliegende Erfindung betroffen ist, dem Ausführungsbeispiel gemäß Fig. 6. Zusätzlich sind bei diesem Ausführungsbeispiel noch Beschlagteile 53 angedeutet.

Fig. 8 zeigt ein Ausführungsbeispiel der Erfindung bei einer Festverglasung 54, wobei der Rahmen der Festverglasung aus einem innenseitigen Profil 55 aus Metall insbesondere Aluminium sowie einem außenseitigen Profil 56 aus Metall insbesondere Aluminium sowie eine eingesetzte Isolierverglasung 11 zeigt. Die beiden Profile 55 und..56 sind durch ein Kunststoffprofil 14 miteinander verbunden wobei das Kunststoffprofil einen Hohlraum aufweist, in den, ähnlich Fig. 7, eine Einlage 51 eingesetzt ist. Die Isolierverglasung 11 ist ähnlich Fig. 6 und Fig. 7 in Einlagen 48, 49 und 50 eingebettet. Auch hier ist die Einlage 50 keilförmig ausgebildet, so daß an der Schrägfläche eventuell entstehendes Kondenswasser ablaufen kann.

In Anlehnung daran zeigt Fig. 9 eine entsprechende mehrflügelige Anordnung 57 einer Festverglasung mit einer sogenannten T-Sprosse 58, eine im allgemeinen vertikal, ggf. auch horizontal oder schräg verlaufende Sprosse, bestehend aus einem innenliegenden Profil 59 aus Metall insbesondere Aluminium, einem außenliegenden Profil 60 aus Metall insbesondere Aluminium sowie einem diese verbindenden Kunststoffprofil 14 mit einer Einlage 51. Auch hier sind Isolierverglasungen 11 und 11' in entsprechende Einlagen 48 bis 50 bzw. 48' bis 50' eingebettet.

Fig. 10 zeigt die Anwendung der Ausführungsform gemäß Fig. 9 bei einer sogenannten Stulpflügelanordnung mit einem ersten Fensterflügel 2 und einem zweiten Fensterflügel 2' sowie einem Sprossen- oder Stegelement 61, das an einem der Fensterflügel, hier dem Fensterflügel 2', nämlich dessen Profil 10', mittels Verbindungselementen 68, wie einer Reihe von Schrauben, fest angebracht ist. Sobald der eine Fensterflügel 2 gegenüber dem anderen Fensterflügel 2' mit dem Stegelement 61 aufgeschwenkt ist, kann auch letzterer aufgeschwenkt werden. Das Stegelement 61 besteht aus einem innenliegenden Profil 62 aus Metall insbesondere Aluminium, einem außenliegenden Profil 63 aus Metall insbesondere Aluminium sowie einem diese Profile 62 und 63 verbindenden Kunststoffprofil 64 mit Räumen zur Aufnahme von Einlagen 65, 66 und 67 in Anlehnung an die Ausführungsform gemäß Fig. 7.

Fig. 11 zeigt in Anlehnung an die Ausführungsformen gemäß Fig. 7 und 10 eine mehrflügelige Anordnung, bei der ein Sprossen- oder Stegelement 69 fest vertikal, ggf. auch horizontal, in einem Fensterrahmen (nicht dargestellt) angeordnet ist. Das Stegelement 69 besteht aus einem innenliegenden Profil 70 aus Metall insbesondere Aluminium, einem außenliegenden Profil 71 aus Metall insbesondere Aluminium sowie einem diese Profile 70 und 71 verbindenden Kunststoffprofil 72, das Hohlräume zur Aufnahme von Einlagen 73, 74, 75 aufweist. Einer der Fensterflügel, hier der Fensterflügel 2 ist über ein Scharnier 76 gegenüber dem Stegelement 69 verschwenkbar während der andere Flügel 2' gegenüber einem anderen, hier nicht dargestellten Stegelement oder dem ebenfalls nicht dargestellten Fensterrahmen verschwenkbar ist.

Die in den Figuren 10 und 11 dargestellten Ausführungsformen können als passivhaustauglich bezeichnet werden, da nämlich ein. k-Wert. von unter 0,8, erreichbar ist, was umgerechnet einem Heizölverbrauchswert von unter 1,5 l/m entspricht. Dies bedeutet, daß ein solches Haus ohne Heizkörper gebaut werden kann.

Fig. 12 zeigt die Anwendung der Erfindung bei einer Eingangstüre bestehend aus einem Türflügel 77, einem Türrahmen 78 und diese verbindenden Scharnieren 79. Die Eingangstüre gemäß Fig. 12 ist in Anlehnung an die Fensteranordnung gemäß Fig. 7 und Fig. 1 ausgebildet, so daß soweit möglich die dort verwendeten Bezugszeichen wiederholt sind, zumindest soweit die gleiche Wirkung erzielt ist. Abweichend ist in die Einlagen 48 bis 50 nicht die Isolierverglasung 11 eingebettet, sondern eine rahmenartige Füllung 18, die als Paneel, bestehend aus zwei Platten 81 und 82 und dazwischen befindlicher Einlage 83 ausgebildet ist. Die Platten 81, 82 können aus Metall, wie Aluminium, oder aus Kunststoff oder auch aus Holz bestehen. In die Öffnung der rahmenartigen Füllung 80 ist in an sich bekannter Weise die Isolierverglasung 11 eingesetzt. Hierzu ist beispielsweise und wie dargestellt beidseitig jeweils ein umlaufender Abdeckrahmen 84 bzw. 85 vorgesehen, die an der Füllung 80 befestigt, beispielsweise und wie dargestellt angeclipst sind, wobei die Abdeckrahmen 84, 85 die Isolierverglasung 11 über Dichtmittel 86 umgeben und haltern, wie das an sich bekannt ist. Wie dargestellt können die Abdeckungen 84 und 85 ebenfalls mit Einlagen 87 bzw. 88 ausgefüllt sein.

Fig. 13 zeigt eine gegenüber Fig. 12 abgewandelte Ausführungsform, bei der die Füllung 80 nicht in Einlagen eingebettet ist sondern an das Kunststoffprofil 14 anstößt. Dies ist dann ausreichend, wenn die Wärmedämmung aufgrund der Füllung 80 ausreichend ist. Ferner ist die Isolierverglasung 11 nicht beidseitig von Abdeckungen umgeben sondern nur auf der einen Seite durch eine Abdeckung 84 mit Einlage 88 und Abdichtung 86. Auf der anderen Seite ist die Platte 82 der Füllung 80 mit einem Überstand 87 ausgebildet, derart, daß dieser Überstand die Isolierverglasung 11 überdeckt. Hier ist ebenfalls ein weiteres Dichtmittel 88 vorgesehen, die Isolierverglasung 11 kann an den Überstand 87 auch angeklebt sein. Wenn auch nicht dargestellt, so können bei derart ausgebildeten Eintrittstüren gemäß Fig. 12 und Fig. 13 alle sonst üblichen Maßnahmen, insbesondere Sicherheitsmaßnahmen vorgesehen sein. Auch hier ist die Ausbildung derart, daß sie für ein Passivhaus geeignet ist.

Die Erfindung ist auf zahlreiche weitere Anwendungsfälle anwendbar von denen im folgender einige weitere, allerdings nur schematisch näher erläutert werden.

Fig. 14 zeigt die Anwendung auf ein Garagenkipptor 89. Dessen Türblatt 90 ist als Paneel ausgebildet mit zwei Platten 91 und 92, zwischen denen Einlagen 93 vorgesehen sind. Randseitig ist ein verstärkendes Profil 94 vorgesehen. Die Platten 91, 92 und das Profil 94 bestehen vorzugsweise aus Metall, wie Aluminium, können jedoch aus anderen Werkstoffen bestehen. Ein Türrahmen 95, der aus einem Profil 96 mit Einlage 97 besteht, ist in einem Mauerwerk 98 verankert. Das Profil 96 kann Beschlagelemente 99 tragen. An dem Türblatt 90 ist ein Rahmenelement 100 befestigt, das als Profil ausgebildet ist und eine Einlage 101 aufweisen kann, das den Türrahmen 95 umgibt und das ebenfalls Beschlagelemente 102 trägt. Die Beschlagelemente 99 und 102 sind Stand der Technik und können beispielsweise an übliche Garagentorantriebe, Garagentorbeschläge und dgl. angebaut werden.

Das Profil 103 des Rahmenelements 100 sowie das Profil 96 des Türrahmens 95 können wie schematisch dargestellt thermische Trennungen 104 aufweisen, um Wärmebrücken zwischen Innen und Außen zu vermeiden.

Fig. 15 zeigt die Anwendung auf einen Rollladenkasten 105. Während herkömmliche Rollladenkästen zur Vermeidung von Wärmebrücken ausgeschäumt oder mit Kunststoffschaum beplankt werden, wodurch sich Herstellungs- und Entsorgungsprobleme ergeben, ist der Rollladenkasten 105 zumindest auf den zum Mauerwerk zeigenden Seiten mit Paneelen 106 belegt, die aus einem Profil 107 mit einer Einlage 108 jeweils bestehen und sich lediglich durch ihre Abmessungen unterscheiden. Hierdurch kann der extreme Wärmeverlust im Bereich der Rollladenkästen 105 weitgehend vermieden werden, ohne die Abmessungen des mit den Paneelen 106 belegten Rollladenkastens 105 wesentlich zu erhöhen. Fensterrahmen 1 und Fensterflügel 2 sind nur schematisch angedeutet und zweckmäßig ebenfalls gemäß der Erfindung, etwa in Anlehnung an Fig. 7 ausgebildet.

Fig. 16 zeigt die Anwendung auf eine Rollladenführung 109. Diese besteht aus einem Kunststoffprofil 110 mit Einlagen 111 und 112 . Das Profil 110 weist ferner eine Führung 113 für den Rollladen bzw. dessen Elemente auf sowie eine Anordnung 114, mittels der das Profil 110 und damit die Rollladenführung 109 am Fensterrahmen 1 befestigt werden kann. Der Fensterrahmen 1 und der Fensterflügel 2 sind ebenfalls nur schematisch dargestellt. Selbstverständlich ist eine solche Rollladenführung auch bei Türen und Toren möglich:

Fig. 17 zeigt die Anwendung bei Rollladenelementen 115 eines Rollladenbehangs. Jedes. Rollladenelement 115 besitzt zwar im wesentlichen das äußere Aussehen eines herkömmlichen Rollladenelements, es besteht nämlich aus einem Profil 116. Dieses ist jedoch mit Einlagen 117 gefüllt. Das Profil 116 weist Hakenelemente 118 und Aufnahmen 119 auf, in die Hakenelemente 118 eines benachbarten Profils 115 eingreifen können. Das Profil 116 kann im Inneren einen Steg 120 oder dgl. Verbindungsstützen aufweisen. Bei herabgelassenem Rollladenbehang wird eine zusätzliche Wärmeisolierung des Fensters bzw. der Türe erreicht. Dies ist insbesondere bei Passivhäusern von Vorteil.

Erfindungsgemäß ausgebildete Rollladenelemente 115 können auch bei sog. Rolltoren, die aus derartigen Elementen aufgebaut sind, und dergleichen verwendet werden.

Fig. 18 zeigt die Anwendung auf ein Sandwichelement 121 wie es insbesondere im Industriebau verwendet wird. Das Sandwichelement 121 besteht aus einer unteren im wesentlichen ebenen Schale 122 aus Aluminium- oder Stahlblech sowie einer profilierten oberen Schale 123, ebenfalls aus Aluminium- oder Stahlblech. Dazwischen ist eine Ausschäumung 124 aus Polyurethan oder dgl. vorgesehen. In die Ausschäumung sind 124 Paneele 125 eingebettet, die aus einem Profil 126 mit Einlage 127 besteht. Zu diesem Zweck kann die Ausschäumung 124 bei der Fertigung bereits mit Hohlräumen versehen werden, wobei in diese dann die Paneele 125 eingesetzt werden. Andererseits kann eine Anordnung aus den Schalen 122, 123 und den Paneelen 125 zur Bildung der Ausschäumung 124 in einem Werkzeug ausgeschäumt werden. Hierdurch wird die Wärmeleitfähigkeit stark reduziert. Darüberhinaus kann die Menge an umweltbelastendem Polyurethanschaum wesentlich verringert werden.

Fig. 19 und Fig. 20 zeigen die Anwendung auf Mauersteine und auf aus Mauersteinen gefertigte Mauerwerken.

Der Mauerstein 128 gemäß Fig. 19 ist in herkömmlicher Weise ausgebildet mit Längsstegen 129, Querstegen 130 und Lochungen 131. Dieser Mauerstein 128 kann aus allen herkömmlichen Materialien, wie Ton, Schaumbeton, Gasbeton oder dgl. hergestellt sein. Zumindest bestimmte Lochungen sind mit Paneelen 132 versehen, die aus einem Profil 133 mit einer Einlage 134 bestehen.

Der Mauerstein 135 gemäß Fig. 20 unterscheidet sich von dem Mauerstein 128 gemäß Fig. 19 im wesentlichen lediglich durch die Lage und Gestaltung des Hohlraums bzw. der Lochung in dem/der das Paneel 132 aufgenommen ist.

Das oder die Paneele 132 können in die entsprechenden Lochungen 131 bereits bei der. Fertigung des Mauersteins 128 bzw. 129 eingesetzt werden, sie können auch bauseitig bei der Herstellung des Mauerwerks eingesetzt werden. Da die Paneele 132 die wärmedämmung im wesentlichen beeinflussen, können die Stege 129, 130 und die Lochungen 131 im wesentlichen nach statiscnen Gesichtspunkten bestimmt werden. Es können auch zusätzlich Metall- oder Kunststoffarmierungen eingesetzt werden um den Mauerstein im dünnsten Bereich zu verstärken (nicht dargestellt). Hierdurch wird das anschließende Aufbringen von Styropor, wie insbesondere in Kellerbereichen, überflüssig oder zumindest. stark vermindert.

Fig. 21 zeigt die Anwendung auf Dachziegel 136. Während herkömmliche Dachziegel aus Vollmaterial hergestellt sind, ist der Dachziegel 136 zweischalig nach Art eines Profils ausgebildet und enthält in seinem Inneren ein Paneel 137 mit einer Einlage 138 . Wie bei den Mauerziegeln kann das Paneel 137 während der Fertigung eingesetzt werden, kann jedoch auch erst bauseits eingeführt werden.

Fis. 22 zeigt die Anwendung bei einem Dachausbau, bei dem eine Trokkenplatte 139 wie eine Rigipsplatte, eine Holz- oder eine Spahnplatte an Dachsparren 140 befestigt wird und der Bereich zwischen der Trockenplatte 139, dem Dachsparren 140 und dem hier nicht dargestellten Außendach mit einer Wärmeisolierung versehen wird. Die Wärmeisolierung besteht aus einem Paneel 141 bestehend aus einem Profil 142 und einer Einlage 143 . Dachhautseitig ist eine wannenförmig ausgebildete Abdeckung 144 vorgesehen, die beispielsweise aus Styropor besteht und im wesentlichen dazu dient, unbeabsichtigte Beschädigungen des Paneels 141 ausgehend von Öffnungen in der Dachhaut zu vermeiden. Zweckmäßig ist die Wanne 144 an der Trockenplatte 139 befestigt und ist das Paneel 141 in den zwischen Wanne 144 und Trockenplatte 139 gebildeten Hohlraum eingeschoben. Hierdurch wird eine sehr hohe Wärmeisolierung des Dachstuhlbereiches erreicht, ohne dass eine aufwendige dicke Isolierung erforderlich ist. Dies ist insbesondere für Passivhäuser von Vorteil.

Fig. 23 zeigt die allgemeine Anwendbarkeit überall dort, wo zwischen zwei flächigen, insbesondere platten- oder schalenförmigen Konstruktionselementen 142 und 143 aus Metall oder anderen Werkstoff eine gute Wärmedämmung erzielt werden soll. Zwischen diesen beiden Konstruktionselementen 142, 143 ist mindestens ein Paneel 144 eingelegt, das aus einem Profil 145 mit einer Einlage 146 besteht.

Besitzt das Profil 145 ausreichende Eigensteifigkeit, so kann es auch als Belag eines Konstruktionselementes 142 oder 143 verwendet werden, es ist dann lediglich an diesem Konstruktionselement 142 bzw. 143 zu befestigen wie aufzukleben.

Typische Anwendungsbeispiele hierfür sind Warmwasserbehälter für Passiv- oder Nullenergiehäuser, bei denen die bisher übliche bis zu 1 bis 2m dicke Styroporbeschichtung vermieden werden kann. Weitere Anwendungsfälle sind Erd- und Luftfahrzeuge. Insbesondere im letzten Fall ist das Gewicht zwischen Außenhaut und Innenhaut von wesentlicher Bedeutung. Bei Kraftfahrzeugen ist die gesamte Fahrgastzelle insbesondere im Dachbereich, im Fußbodenbereich, im Türbereich und im Heckbereich aber auch an der Trennwand zum Motor mittels erfindungsgemäß ausgstatteter Paneele isolierbar. Auch hier ist das niedrige Gewicht von Bedeutung. Die relative hohen Temperaturen im Motorraum und auch durch Sonneneinstrahlung können innerhalb der Fahrgastzelle stark reduziert werden. Die allgemeine Anwendung ist auch bei Dingen des täglichen Gebrauchs möglich, etwa bei Kochtopfseitenwänden und Topfdeckeln. Dagegen ist selbstverständlich die Heizplatte (Bodenplatte) des Topfes nicht gemäß dieser Vorgehensweise ausgebildet. Die Wärme wird daher sehr stark innerhalb des Topfes zurückgehalten, wodurch die Kochzeit reduziert wird, während ein Anfassen des Topfes und des Deckels ohne Probleme möglich ist. Auch Kühltaschen und Kühlboxen können in dieser Weise ausgebildet sein. Während herkömmliche styroporisolierte Kühltaschen und Kühlboxen doch relativ schnell zu einem Temperaturausgleich zwischen Innenraum und Umgebung kommen, wird der Wärmeübergang bei Verwendung erfindungsgemäß ausgstatteter Paneele stark reduziert. Zusätzlich von Vorteil ist die niedrige Bauhöhe.

Aufgrund der niedrigen Bauhöhe sind auch andere Anwendungsfälle denkbar etwa auf der Wasseroberfläche aufschwimmende Abdeckungen von Schwimmbecken oder dgl. in Ruhezeiten. Hier kann insbesondere die selbstschwimmende Eigenschaft der Paneele ausgenutzt werden sowie deren niedrige Bauhöhe. Es könnte sich eine Ausführungsform anbieten, wie sie bei Rolladenbehängen anhand Fig. 17 erläutert worden: ist. Bei einem derartigen Anwendungsfall können auch die Seitenwände nach Art von Planken von Paneelen belegt sein. In Weiterbildung dieser Idee können die. Traggestelle von Wasserbetten, die seit neuestem auch beheizt ausgebildet sind, mit Paneelen ausgekleidet sein . Auch Rettungsdecken können unter Verwendung der Erfindung zugrunde liegenden Idee ausgebildet sein. Um Faltbarkeit zu ermöglichen, sind die dann elastischen folienartigen Konstruktionselemente mit den sackartig ausgebildeten Einlagen dazwischen so mit. Kerben versehen, also profiliert, dass eine Faltung erfolgen kann. Auch ein Aufrollen ist möglich.

Eine weitere Anwendung ist bei medienführenden Rohrleitungen gegeben.

Es zeigt sich, daß die Anwendung auf Rohrleitungen sich ohne weiteres dadurch ergibt, daß auf der Rohrleitung selbst eine evakuierte Einlagen aufweisende Anordnung abgelegt und befestigt wird, die ihrerseits wiederum durch eine außenseitige lediglich eine Schutzfunktion ausübende Umhüllung umgeben ist oder umgeben sein kann. Grundsätzlich ist die Erfindung auch auf komplette Räume - etwa Fahrzeugaufbauten - anwendbar, welche innenseitige und außenseitige Metallkonstruktionen aufweisen. Statt der bisher üblichen Ausschäumung oder Einlage von Isolierglaswolle ist es zweckmäβig, diesen Zwischenraum mit evakuierten Einlagen auszustatten, wobei profilartige Abstützungen vorzusehen sind.

Es zeigt sich ferner, daß insbesondere bei den in den Figuren dargestellten Ausführungsbeispielen die Evakuierung der einzelnen Profile sowohl abschnittweise wie auch erst im vollständig zusammengebauten Zustand erfolgen kann.

Bei der erwähnten Anwendung auf Rohrleitungen ist zu erwähnen, daß die Rohrleitung in Anlehnung an Fig. 23 auch als doppelwandige Leitung ausgebildet sein kann, wobei zwischen der inneren Wand und der äußeren Wand evakuierte Einlagen angeordnet sind, um die Wärmedämmung im Sinne einer Unterbrechung der Wärmeleitung zu bewirken.

Es zeigt sich, daß die Erfindung grundsätzlich bei den dargestellten aber auch ähnlichen Anwendungsfällen verwendbar ist.

## Patentansprüche

1. Profilanordnung zur Unterbrechung einer Wärmeleitbrücke zwischen einer Außenund einer Innenseite, mit einem eine Einlage aufweisenden Bauteil, das die Unterbrechung bildet, wobei die Einlage eine evakuierte Einlage (50, 50') ist und aus evakuierten vakuumdicht abgeschlossenen vorgeformten oder formbaren Foliensäcken (7, 7') mit einer nicht ausgasenden Füllung (8, 8') aus Teilen, die aneinander liegen und Zwischenräume belassen, besteht,
**dadurch gekennzeichnet,**
**dass** die evakuierte Einlage (50, 50') keilförmig ausgebildet ist, so dass etwa entstehendes Kondenswasser ablaufen kann.

2. Profilanordnung nach Anspruch 1,
**dadurch gekennzeichnet,**
**daß** das Bauteil ein einen Innen-Hohlraum aufweisendes Kunststoffprofilteil ist, das zwischen Metall-Profilteilen (3, 4, 9, 10, 27, 29) der Profilanordnung, insbesondere Aluminiumprofilteilen eingesetzt ist.

3. Profilanordnung nach Anspruch 1 ,
**dadurch gekennzeichnet,**
**daß** das Brusteil durch Kunststoffprofilteile (39, 40) gebildet ist, die zwischen Metall-Profilteilen (3, 4, 9, 10) der Profilanordnung, insbesondere Aluminiumprofilteilen eingesetzt sind und mit diesen einen Innen-Hohlraum (41, 42) begrenzen.

4. Profilanordnung nach Anspruch 3,
**dadurch gekenneichnet,**
daß die Kunststoffprofilteile (41, 42) in die Metall-Profilteile (3, 4, 9, 10) vakuumdicht eingesetzt sind.

5. Profilanordnung nach Anspruch 1,
**dadurch gekennzeichnet,**
**daß** die Unterbrechung in einem Verbindungsabschnitt eines Kunststoff-profilteils vorgesehen ist.

6. Profilanordnung nach Anspruch 1,
**dadurch gekennzeichnet,**
**daß** die Unterbrechung einen ersten außenseitigen Abschnitt (34, 34') und einen zweiten innen- bzw gebäudeseitigen Abschnitt (35, 35', 35'') aufweist, die zusammen mit entsprechenden Profilteilen (29, 27) der Profilanordung Paneele, Scheibenanordnungen (28) oder Füllungen (80) zwischen sich aufnehmenkönnen, wobei die Profilteile (27, 29) und die Abschnitte (34, 35, 34', 35', 35'') durchsetzende Verbindungselemente (30, 30') als wärmeleitungs-unterbrechende Abschnitte (32, 36, 37) aufweisen.

7. Profilanordnung nach einem der Anspruche 1 bis 6,
**dadurch gekennzeichnet,**
**daß** die Einlage (6, 6', 34, 35, 34', 35', 35") mehrteilig ausgebildet ist.

8. Profilanordnung nach einem der Ansprüche 1 bis 7,
**dadurch gekennzeichnet,**
**daß** die Wände der Profile der Profilanordnung so bemessen sind, oder gegeneinander so abgestützt und bemessen sind, daß sie sich bei Evakuierung nicht verformen.

9. Profilanordnung nach einem der Ansprüche 1 bis 8,
**dadurch gekennzeichnet,**
**daß** die Innenseite einer Transportleitung zuordenbar ist und im zugeordneten zustand die Unterbrechung die Wärmeleitung zwischen dem transportierten Gut und der Außenumgebung, oder umgekehrt, unterbricht.

10. Profilanordnung nach einem der Ansprüche 1 bis 8,
**dadurch gekennzeichnet,**
**daß** die Innenseite einem Raum oder Behälter zuordenbar ist und im zugeordneten zustand die Unterbrechung die Wärmeleitung zwischen dem Inneren des Raums oder Behälters und der Außenumgebung, oder umgekehrt, unterbricht.

11. Profilanordnung nach Anspruch 10,
**dadurch gekennzeichnet,**
**daß** der Raum in, an oder auf einem Fahrzeug insbesondere einem Luftfahrzeug vorgesehen ist.

12. Profilanordnung nach einem der vorhergehenden Ansprüche,
**dadurch gekennzeichnet,**
**daß** sie vollständig aus einem Kunststoffmaterial gefertigt ist.

13. Anwendung der Profilanordnung nach einem der vorhergehenden Ansprüche auf die Verbindung zwischen innenseitigen und außenseitigen Profilen von Fenster- oder Türrahmen, von Fenster- oder Türflügeln, von Fenster-Sprossen, zwischen Innen- und Auβenseite von Toren, Rolladenkästen, Rolladenführungen, Rolladenelementen, Sandwichelementen im Industriebau, Mauersteinen, Dachziegeln, Abdeckungen, Rettungsdecken und dergleichen.

## Claims

1. Profile arrangement for blocking a thermal conduction bridge between an exterior and an interior, comprising a component containing an evacuated insert and providing said blocking, said insert being an evacuated insert (50, 50') and being formed of pre-shaped or shapeable foil bags (7, 7') evacuated and closed in a vacuum tight manner, having a filling (8, 8') which does not outgas and comprises parts which bear upon one another and have significant intermediate spaces,
**characterised in that**,
said evacuated insert (50, 50') is formed in the manner of a wedge so that any condensation water arising can run off.

2. Profile arrangement according to claim 1,
**characterised in that**,
said component is a plastics profile part having an interior hollow chamber, which plastics profile part is placed between metal profile parts (3, 4, 9, 10, 27, 29) of said profile arrangement, in particular aluminium profile parts.

3. Profile arrangement according to claim 1,
**characterised in that**,
the component is formed by means of plastics profile parts (39, 40) which are put in place between metal profile parts (3, 4, 9, 10) of said profile arrangement, in particular aluminium profile parts and together therewith bound an inner hollow chamber (41, 42) .

4. Profile arrangement according to claim 3,
**characterised in that**,
the plastic profile parts (41, 42) are put in place in the metal profile parts (3, 4, 9, 10) in a vacuum tight manner.

5. Profile arrangement according to claim 1,
**characterised in that**,
the blocking is provided in a connection section of a plastics profile part.

6. Profile arrangement according to claim 1,
**characterised in that**,
that a blocking has a first outer section (34, 34') and a second inner or building-near section (35, 35', 35, 2') which together with corresponding profile parts (29, 27) of said profile arrangement may receive therebetween panels, plate arrangements (28) are fillings (80), the profile parts (27, 29) and connection elements (30, 31) penetrating the sections (34, 35, 34', 35', 35, 2') having thermal conduction blocking sections.

7. Profile arrangement according to anyone of claims 1 to 6,
**characterised in that**,
the insert (6, 6', 35, 35, 34', 35', 35, 2') is formed in a plurality of parts.

8. Profile arrangement according to anyone of claims 1 to 7,
**characterised in that**,
the walls of the profiles of the profile arrangement are so dimensioned or so dimensioned and so supported on one another that they do not deform upon evacuation.

9. Profile arrangement according to anyone of claims 1 to 8,
**characterised in that**,
the interior is associatable with a transport line and in associated position said blocking interrupts the thermal conduction between the transported good and the outside surroundings or vice versa.

10. Profile arrangement of anyone of claims 1 to 8,
**characterised in that**,
the interior is associatable with a space or container and in associated position said blocking interrupts the thermal conduction between the interior of the space or container and the outside surroundings or vice versa.

11. Profile arrangement according to claim 10,
**characterised in that**,
the space is provided in, at or on a vehicle, in particular an aircraft.

12. Profile arrangement according to any preceding claim,
**characterised in that**,
it is manufactured completely of a plastics material.

13. Application of a profile arrangement in accordance with any preceding claim to the connection between interior and exterior profiles of windows or door frames, of windows or door casements, of window spars, between interior and exterior sides of gates, roller shutter boxes, roller shutter guides, roller shutter elements, sandwich elements in industrial construction, walling bricks, roofing tiles, covers, rescue covers and the like.

## Revendications

1. Agencement de profilés pour l'interruption d'un pont thermoconducteur entre un côté extérieur et un côté intérieur, avec un élément de construction présentant une insertion, qui forme l'interruption, l'insertion étant une insertion (50, 50') mise sous vide et se composant de sacs de feuilles (7, 7') mis sous vide, fermés de façon étanche au vide, préformés ou pouvant être formés, avec une charge (8, 8') ne dégageant pas de gaz à base de parties qui sont contiguës et laissent des interstices, **caractérisé en ce que** l'insertion (50, 50') mise sous vide est conçue en forme de clavette, de sorte que de l'eau de condensation éventuellement en formation peut s'écouler.

2. Agencement de profilés selon la revendication 1, **caractérisé en ce que** l'élément de construction est une partie de profilé en matière synthétique présentant une cavité intérieure, qui est insérée entre des parties de profilés en métal (3, 4, 9, 10, 27, 29) de l'agencement de profilés, en particulier des parties de profilé en aluminium.

3. Agencement de profilés selon la revendication 1, **caractérisé en ce que** l'élément de construction est formé par des parties de profilé en matière synthétique (39, 40) qui sont insérées entre des parties de profilé en métal (3, 4, 9, 10) de l'agencement de profilé, en particulier des parties de profilé en aluminium et qui délimitent avec ceux-ci une cavité intérieure (41, 42).

4. Agencement de profilés selon la revendication 3, **caractérisé en ce que** les parties de profilé en matière synthétique (41, 42) sont insérées de façon étanche au vide dans les parties de profilé en métal (3, 4, 9, 10).

5. Agencement de profilés selon la revendication 1, **caractérisé en ce que** l'interruption est prévue dans une partie de liaison d'une partie de profilé en matière synthétique.

6. Agencement de profilés selon la revendication 1, **caractérisé en ce que** l'interruption d'une première partie (34, 34' ) côté extérieur et une seconde partie (35, 35', 35'') côté intérieur ou côté bâtiment, qui peuvent recevoir entre elles conjointement avec des parties de profilé (29, 27) appropriées de l'agencement de profilé des panneaux, des agencements de vitres (28) ou des charges (80), les parties de profilé (27, 29) et les parties (34, 35, 34', 35', 35'') présentant des éléments de liaison (30, 30') traversant comme parties (32, 36, 37) interrompant la conduction de chaleur.

7. Agencement de profilés selon l'une quelconque des revendications 1 à 6, **caractérisé en ce que** l'insertion (6, 6', 34, 35, 34', 35', 35'') est conçue en plusieurs parties.

8. Agencement de profilés selon l'une quelconque des revendications 1 à 7, **caractérisé en ce que** les parois des profilés de l'agencement de profilés sont dimensionnées ou soutenues réciproquement et dimensionnées de telle sorte qu'elles ne se déforment pas lors de l'évacuation de l'air.

9. Agencement de profilés selon l'une quelconque des revendications 1 à 8, **caractérisé en ce que** le côté intérieur peut être attribué à une conduite de transport et, dans l'état attribué, l'interruption interrompt la conduction de chaleur entre l'article transporté et l'environnement extérieur ou inversement.

10. Agencement de profilés selon l'une quelconque des revendications 1 à 8, **caractérisé en ce que** le côté intérieur peut être attribué à un espace ou à un récipient et, dans l'état attribué, l'interruption interrompt la conduction thermique entre l'intérieur de l'espace ou du récipient et l'environnement extérieur ou inversement.

11. Agencement de profilés selon la revendication 10, **caractérisé en ce que** l'espace est prévu dans un véhicule, près d'un véhicule ou sur un véhicule, en particulier un véhicule aéronef.

12. Agencement de profilés selon l'une quelconque des revendications précédentes, **caractérisé en ce qu'**il est fabriqué complètement à base d'un matériau synthétique.

13. Utilisation de l'agencement de profilés selon l'une quelconque des revendications précédentes pour la liaison entre des profilés côté intérieur et des profilés côté extérieur de cadres de fenêtre ou de porte, de vantaux de fenêtre ou de porte, de barreaux de fenêtre, entre le côté intérieur et le côté extérieur de portails, de caissons de volet roulant, de guides de volet roulant, d'éléments de volet roulant, d'éléments sandwich dans la construction industrielle, de briques, de tuiles de toit, de revêtements, de plafonds de sauvetage et similaires.
